# EUROPÄISCHE PATENTSCHRIFT

(11) **EP 2 518 008 B1**
(45) Veröffentlichungstag und Bekanntmachung des Hinweises auf die Patenterteilung: **12.02.2014**
(21) Anmeldenummer: 12158805.7
(22) Anmeldetag: 09.03.2012
(51) Int. Cl.: B66F 9/075

(54) **Flurförderzeug mit einem Fahrersitz**
Industrial truck with a driver's seat
Chariot de manutention doté d'un siège conducteur

(30) Priorität: 27.04.2011 DE 102011018805
(43) Veröffentlichungstag der Anmeldung: 31.10.2012
(73) Patentinhaber: STILL GmbH, 22113 Hamburg (DE)
(72) Erfinder: Klug, Matthais, 21244 Buchholz in der Nordheide (DE); Baerwolff, Christian, 20251 Hamburg (DE); Dwenger, Jens, 22941 Hammoor (DE); Arndt, Michael, 22457 Hamburg (DE); Packeiser, Andreas, 21423 Winsen (DE); Jordan, Sascha, 20535 Hamburg (DE); Tödter, Dr., Joachim, 22391 Hamburg (DE); Manske, Michael, 20259 Hamburg (DE); Bergmann, Ansgar, 22941 Bargteheide (DE)
(74) Vertreter: Geirhos, Johann

(56) Entgegenhaltungen:
- WO-A1-99/10271
- US-A1- 2006 061 178
- US-A1- 2007 096 531
- US-A1- 2010 072 801

## Beschreibung

Die Erfindung betrifft ein Flurförderzeug, insbesondere Gegengewichtsgabelstapler, mit einem einen Fahrersitz und eine Bodenplattform umfassenden Fahrerarbeitsplatz, der an zwei aneinander angrenzenden Seiten von einer wandartigen Seitenbegrenzung begrenzt ist.

Bei Flurförderzeugen erfolgt in der Regel eine Bedienung, in dem sich eine Bedienperson innerhalb des Fahrerarbeitsplatzes in einer dem Lastteil zugewandten Bedienposition befindet. In einer derartigen Bedienposition kann eine mit dem Lastteil aufgenommene Last die Sicht der Bedienperson einschränken. Eine solche Vorrichtung ist in Dokument US 2007/0096531 A1 offenbart.

Um eine ergonomisch günstige Fahrt sowohl in Vorwärtsfahrt, d.h. einer Fahrt in Richtung des Lastteils mit dem Lastteil in Fahrtrichtung vorne, als auch in Rückwärtsfahrt, d.h. einer Fahrt in entgegengesetzter Richtung mit dem Lastteil in Fahrtrichtung hinten, zu ermöglichen, ist es bereits bekannt, den Fahrersitz um eine vertikale Schwenkachse zwischen verschiedenen Bedienpositionen verschenkbar im Fahrerarbeitslatz anzuordnen. Ein Flurförderzeug mit einem um eine vertikale Achse um 180° verschwenkbaren Fahrersitz ist aus der DE 30 42 956 A1 bekannt. Bei derartigen, verschwenkbaren Fahrersitzen ist nachteilig, dass im Bereich einer Bodenplattform des Fahrerarbeitsplatzes eine Schwenkkonsole oder eine Drehteller zum Verschwenken des Fahrersitzes erforderlich ist, so dass ein Betrieb des Flurförderzeugs in einer stehenden Bedienstellung, bei der die Bedienperson auf der Bodenplattplattform steht, zu einer ungünstigen Ergonomie führt.

Aus der DE 100 13 082 A1 ist ein Flurförderzeug mit einer drehbaren Fahrerkabine bekannt, die um eine vertikale Achse um 180° verschwenkbar angeordnet ist, um eine verbesserte Sicht für eine in der Fahrerkabine befindliche Bedienperson bei Vorwärtsfahrt und Rückwärtsfahrt zu ermöglichen. Eine verschwenkbare Fahrerkabine weist jedoch einen hohen Bauaufwand auf.

Der vorliegenden Erfindung liegt die Aufgabe zugrunde, ein Flurförderzeug der eingangs genannten Gattung zur Verfügung zu stellen, bei dem durch Verstellen des Fahrersitzes eine ergonomisch günstige Vorwärtsfahrt und Rückwärtsfahrt ermöglicht wird und eine stehende Bedienstellung für eine Bedienperson mit günstiger Ergonomie erzielt wird.

Diese Aufgabe wird erfindungsgemäß dadurch gelöst, dass der Fahrersitz an der wandartigen Seitenbegrenzung des Fahrerarbeitsplatzes zwischen verschiedenen Bedienpositionen, in denen der Fahrersitz bezüglich einer vertikalen Achse unterschiedlich orientiert ist, verstellbar angeordnet ist. Erfindungsgemäß ist der Fahrersitz an der wandartigen Seitenbegrenzung des Fahrerarbeitsplatzes verstellbar angeordnet, um den Fahrersitz zwischen verschiedenen Bedienpositionen zu verschwenken. Durch eine verstellbare Anbringung des Fahrersitzes an einer wandartigen Seitenbegrenzung des Fahrerarbeitsplatzes kann gegenüber einer schwenkbaren Anordnung des Fahrersitzes an der Bodenplattform erzielt werden, dass keine Schwenkkonsolen oder Drehteller zum Verschwenken des Fahrersitzes an der Bodenplattform erforderlich sind, so dass eine durchgehende und geschlossenen Bodenplattform ohne störende Hindernisse erzielt wird. Eine derartige Bodenplattform ermöglicht eine ergonomisch günstige stehende Bedienstellung für die Bedienperson, so dass mit der erfindungsgemäßen Verstellung und Variabilität des Fahrersitzes entlang einer Seitenbegrenzung des Fahrerarbeitsplatzes unterschiedliche Bedienposition des Fahrersitzes ermöglicht werden, in denen durch die hindernisfreie Bodenplattform sowohl eine sitzende Bedienstellung als auch eine stehende Bedienstellung bei günstiger Ergonomie ermöglicht wird. Mit der erfindungsgemäßen Verstellung des Fahrersitzes entlang einer Seitenbegrenzung des Fahrerarbeitsplatzes wird somit ein ergonomisch günstiger Fahrerarbeitsplatz erzielt, der eine ergonomische Bedienung des Flurförderzeugs in Vorwärtsfahrt und in Rückwärtsfahrt sowohl in stehender Bedienstellung als auch in sitzender Bedienstellung ermöglicht.

Gemäß einer bevorzugten Ausführungsform der Erfindung ist der Fahrersitz in Umfangsrichtung der Seitenbegrenzung an der Seitenbegrenzung verschiebbar angeordnet. Mit einer verschiebbaren Anordnung des Fahrersitzes an der wandartigen Seitenbegrenzung des Fahrerarbeitsplatzes kann ein Verschwenken des Fahrersitzes um eine imaginäre vertikale Schwenkachse innerhalb des Fahrerarbeitsplatzes mit geringem Bauaufwand erzielt werden.

Der Fahrersitz ist gemäß einer möglichen Ausgestaltungsform der Erfindung zwischen einer dem Lastteil zugewandten Bedienposition und einer quer ausgerichteten Bedienposition verstellbar angeordnet. Der Fahrersitz ist somit zwischen einer Bedienposition für eine Vorwärtsfahrt, in der der Fahrersitz dem Lastteil zugewandt ist und somit eine an oder auf dem Fahrersitz befindliche Bedienperson in Längsrichtung des Flurförderzeugs in Richtung des Lastteils blickt, und einer quer ausgerichteten Bedienposition, in der eine an oder auf dem Fahrersitz befindliche Bedienperson in Querrichtung des Flurförderzeugs blickt, um im Wesentlichen 90° verstellbar an der wandartigen Seitenbegrenzung angeordnet. In der quer ausgerichteten Bedienposition kann die Bedienposition durch leichtes Drehen des Kopfes eine ergonomisch günstige Haltung für eine Rückwärtsfahrt mit in Fahrtrichtung hinten liegendem Lastteil einnehmen.

Besondere Vorteile ergeben sich, wenn der Fahrersitz gemäß einer bevorzugten Ausgestaltungsform der Erfindung zwischen einer dem Lastteil zugewandten Bedienposition und einer dem Lastteil abgewandten Bedienposition verstellbar angeordnet ist. Der Fahrersitz ist somit zwischen einer Bedienposition für eine Vorwärtsfahrt, in der der Fahrersitz dem Lastteil zugewandt ist und somit eine an oder auf dem Fahrersitz befindliche Bedienperson in Längsrichtung des Flurförderzeugs in Richtung des Lastteils blickt, und einer gegenüberliegenden Bedienposition für eine Rückwärtsfahrt, in der der Fahrersitz dem Lastteil abgewandt ist und somit eine an oder auf dem Fahrersitz befindliche Bedienperson in Längsrichtung des Flurförderzeugs in eine dem Lastteil entgegengesetzte Richtung blickt und den Lastteil im Rücken hat, um im Wesentlichen 180° verstellbar an der Seitenbegrenzung angeordnet. Der Fahrersitz kann somit durch Verschieben entlang der Seitenbegrenzung in einfacher und schneller Weise zwischen einer Vorwärtsfahrtstellung und einer Rückwärtsfahrtstellung verstellt werden.

Hinsichtlich eines geringen Bauaufwandes ergeben sich Vorteile, wenn gemäß einer bevorzugten Ausführungsform der Erfindung der Fahrersitz mittels eines Linearführungsmittels an der Seitenbegrenzung des Fahrerarbeitsplatzes verschiebbar angeordnet ist. Mit einem Linearführungsmittel kann auf einfache Weise und bei geringem Bauaufwand eine Verstellung des Fahrersitzes entlang der wandartigen Seitenbegrenzung des Fahrerarbeitsplatzes zum imaginären Verschwenken des Fahrersitzes im Fahrerarbeitsplatz erzielt werden.

Das Linearführungsmittel weist bevorzugt eine an der Seitenbegrenzung des Fahrerarbeitsplatzes angeordnete Führungsschiene oder Kurvenbahn auf, an der der Fahrersitz mittels einer Konsole verstellbar geführt ist. Mit einer an der Seitenbegrenzung des Fahrerarbeitsplatzes angeordneten Führungsschiene bzw. Kurvenbahn, in der der Fahrersitz mittels einer Konsole verstellbar und verschiebbar angeordnet ist, kann ein Linearführungsmittel zum Verschieben des Fahrersitzes in Umfangsrichtung der Seitenbegrenzung auf einfache Weise erzielt werden.

Sofern gemäß einer vorteilhaften Weiterbildung der Erfindung der Fahrersitz mittels mindestens einer Verstelleinrichtung an der Konsole verstellbar angeordnet ist, kann eine Höhenverstellung des Fahrersitzes in dem Fahrerarbeitsplatz und/oder eine zusätzliche Verschwenkbarkeit des Fahrersitzes um eine vertikale Schwenkachse auf einfache Weise erzielt werden.

Zweckmäßigerweise ist ein Arretierungsmittel zum Arretieren des Fahrersitzes in unterschiedlichen Bedienpositionen vorgesehen. Bevorzugt ist hierbei der Fahrersitzes an der Führungsschiene oder Kurvenbahn stufenlos oder gerastet arretierbar angeordnet, so dass ebenfalls der Fahrersitz in bestimmten oder beliebigen Zwischenstellungen festgesetzt werden kann.

Der Fahrersitz kann als Stehsitz für eine stehende Bedienstellung oder als Sitz für eine sitzende Bedienstellung ausgebildet sein. Das Flurförderzeug kann somit durch einen entsprechenden Fahrersitz als reines Standgerät mit einer stehenden Bedienstellung für die Bedienperson oder als reines Sitzgerät mit einer sitzenden Bedienstellung für die Bedienperson ausgebildet werden.

Besondere Vorteile ergeben sich, wenn gemäß einer bevorzugten Weiterbildung der Erfindung der Fahrersitz als Kombisitz für eine stehende Bedienstellung und für eine sitzende Bedienstellung ausgebildet ist. Mit einem derartigen Kombisitz kann ein universeller Einsatz des Flurförderzeugs erzielt werden, bei dem eine Bedienperson das Flurförderzeug in allen durch die Verstellung des Fahrersitzes entlang der Seitenbegrenzung mögliche Bedienpositionen sowohl in stehender als auch in sitzender Bedienstellung bedienen kann. Entsprechend des Einsatzes des Flurförderzeugs kann somit eine Bedienperson unterschiedliche Bedienpositionen und unterschiedliche Bedienstellungen wählen, so dass das Flurförderzeug hohen ergonomischen Anforderungen genügt und für unterschiedliche Einsätze eine günstige Ergonomie für die Bedienperson aufweist.

Ein derartiger Kombisitz kann von einem Klappsitz mit einer Rückenlehne und einer klappbaren Sitzfläche gebildet werden.

Gemäß einer bevorzugten Ausführungsform der Erfindung weist der Kombisitz ein in einer Sitzschale längsverstellbares Polsterelement auf, das in einer ersten Stellung eine Anlehnfläche für eine stehende Bedienstellung und in einer zweiten Stellung eine Sitzfläche und eine Rückenlehne für eine sitzende Bedienstellung bildet. Ein derartiger Kombisitz, bei dem ein Polsterelement durch Längsverstellen in einer Sitzschale von einer Anlehnfläche für eine stehende Bedienstellung in eine Sitzfläche und eine Rückenlehne wandelbar ist, weist gegenüber einem Klappsitz mit einer nach unten klappbare Sitzfläche für eine sitzende Bedienstellung einen geringen Bauraumbedarf im Fahrerarbeitsplatz auf und weist in der Bedienstellung für eine stehende Bedienperson durch Ausbildung einer Anlehnfläche, an der sich die Bedienperson flächig anlehnen kann, eine verbesserte Ergonomie in der Betriebsstellung für eine stehende Bedienstellung auf.

Zweckmäßigerweise ist der Fahrersitz mit Seitenwangen versehen. Durch Seitenwangen kann insbesondere der Seitenhalt der Bedienperson in stehender Bedienstellung verbessert werden, wodurch die Ergonomie in stehender Bedienstellung weiter verbessert wird.

Besondere Vorteile hinsichtlich einer ergonomisch günstigen Bedienung sind erzielbar, wenn der Fahrersitz mit mindestens einer seitlichen Armauflage versehen ist, an der mindestens ein Bedienelement des Flurförderzeugs angeordnet ist. Mit einer an dem Fahrersitz angeordneten und beim Verschieben des Fahrersitzes entlang der wandartigen Seitenbegrenzung mitverstellten Armlehne, an der ein Bedienelement angeordnet ist, kann eine ergonomisch günstige Bedienung bestimmter Fahrzeugfunktionen, beispielsweise eines Fahrantriebs, einer Lenkung und/oder eines Hubantriebs des Lastaufnahmemittels, in allen Betriebspositionen und Betriebsstellungen des Fahrersitzes erzielt werden.

Weitere Vorteile und Einzelheiten der Erfindung werden anhand der in den schematischen Figuren dargestellten Ausführungsbeispiele näher erläutert. Hierbei zeigt
Figur 1 ein erfindungsgemäßes Flurförderzeug in einer perspektivischen Darstellung,
Figur 2 das Flurförderzeug der Figur in einer Ansicht auf den Fahrerarbeitsplatz,
Figur 3 eine erste Ausführungsform mit einem als Stehsitz ausgebildeten Fahrersitz in einer ersten Bedienposition,
Figur 4 die Ausführungsform der Figur 3 mit dem Fahrersitz in einer zweiten Bedienposition,
Figur 5 die Ausführungsform der Figur 3 mit dem Fahrersitz in einer dritten Bedienposition,
Figur 6 eine zweite Ausführungsform mit einem als Kombisitz ausgebildeten Fahrersitz in einer ersten Bedienstellung für eine stehende Bedienperson,
Figur 7 den Kombisitz der Figur 6 in einer Zwischenstellung und
Figur 8 den Kombisitz der Figuren 5, 6 in einer zweiten Bedienstellung für eine sitzende Bedienperson.

In der Figur 1 ist ein erfindungsgemäßes Flurförderzeug 1 dargestellt, das einen Antriebsteil 2 und einen Lastteil 3 umfasst, der von einem als Lastgabel ausgebildeten Lastaufnahmemittel 4 gebildet ist. Das Antriebsteil 2 weist ein Fahrerschutzdach 5 auf, innerhalb dessen ein Fahrerarbeitsplatz F ausgebildet ist.

An einem ersten stirnseitigen Bereich des Antriebsteils 2 ist ein Hubgerüst 6 zum Anheben und Absenken des Lastaufnahmemittels 4 angeordnet. Das Hubgerüst 6 besteht aus zwei in Fahrzeugquerrichtung beabstandet angeordneten teleskopierbaren Hubgerüstsäulen 6a, 6b. Das als Lastgabel ausgebildete Lastaufnahmemittel 4 besteht aus zwei Gabelzinken, die an einem in dem teleskopierbaren Hubgerüst 6 anhebbar und absenkbar angeordneten Gabelträger 7 angeordnet sind. Die Gabelzinken können hierbei um eine horizontale Schwenkachse 8 klappbar angeordnet sein, insbesondere um 90° nach oben eingeklappt werden.

Das Flurförderzeug 1 ist als batterie-elektrisch betriebenes Flurförderzeug ausgebildet, wobei an dem zweiten, dem Hubgerüst 6 gegenüberliegenden stirnseitigen Bereich des Antriebsteils 2 eine nicht näher dargestellte Traktionsbatterie 10, beispielsweise eine Lithium-lonen-Batterie, angeordnet ist.

Im Bereich des Hubgerüstes 6 ist der Antriebsteil 2 mit lastnahen Rädern versehen. In Längsrichtung des Flurförderzeugs 1 gesehen gegenüberliegend zum Lastteil 3 ist mindestens ein lastfernes Rad an dem Antriebsteil angeordnet. Bevorzugt ist das lastferne Rad als lenkbares Antriebsrad ausgebildet, wobei die lastnahen Räder als Laufrollen ausgebildet sind. Es ist jedoch ebenfalls möglich, die beiden lastnahen Räder als Antriebsräder auszubilden. Der Fahrantrieb ist von mindestens einem elektrischen Fahrmotor gebildet. Im Bereich der Traktionsbatterie 10 ist weiterhin ein Aggregateraum für eine nicht mehr dargestellte Arbeitshydraulikeinheit, beispielsweise ein elektrisches Hydraulikaggregat, zur Versorgung eines Hubantriebs, ausgebildet, mittels dem das am Hubgerüst 6 angeordnete Lastaufnahmemittel 4 auf- und abbewegbar ist und das zur Versorgung gegebenenfalls vorhandener hydraulischer Zusatzantriebe bzw. Zusatzverbraucher dient.

Die Traktionsbatterie 10 bildet weiterhin ein dem Lastteil 3 gegenüberliegendes Gegengewicht 11 des Flurförderzeugs 1. Die Traktionsbatterie 10 ist bevorzugt in Querrichtung des Flurförderzeugs 1 angeordnet und erstreckt sich über die gesamte Fahrzeugbreite. Zusätzlich zu der Traktionsbatterie 10 kann ein zusätzliches Gegengewicht am lastfernen Ende des Antriebsteils 2 angeordnet bzw. ausgebildet werden.

Der Fahrerarbeitsplatz F für eine Bedienperson ist zwischen dem Lastteil 3 und der als Gegengewicht 11 wirkenden Traktionsbatterie 10 am Antriebsteil 2 angeordnet und umfasst - wie aus der Figur 2 weiter ersichtlich ist - eine als Standplattform ausgebildete Bodenplattform 15 und einen Fahrersitz 16. Ein Ein- und Ausstieg in den Fahrerarbeitslatz 5 kann durch eine an einer Fahrzeugseite angeordnete Tür 17 gebildet werden.

Wie aus den Figur 2 und 3 näher dargestellt ist, ist der Fahrerarbeitsplatz F am lastfernen Ende des Antriebsteils 2 durch eine vertikale, in Fahrzeugquerrichtung angeordnete Begrenzungswand 18 und an der der Tür 17 gegenüberliegenden Fahrzeugseite durch ein vertikale, sich in Fahrzeuglängsrichtung erstreckende Begrenzungswand 19 begrenzt. Die beiden Begrenzungswände 18 und 19 sind aneinander angrenzend angeordnet und gehen in einem Übergangsbereich ineinander über. Die beiden Begrenzungswände 18, 19 bilden somit eine Seitenbegrenzung 20 des Fahrerarbeitsplatzes F an zwei aneinder angrenzenden Seiten.

Erfindungsgemäß ist der Fahrersitz 16 entlang der von den beiden Begrenzungswänden 18,19 gebildeten Seitenbegrenzung 20 und in Umfangsrichtung der Seitenbegrenzung 20 des Fahrerarbeitsplatzes F verschiebbar angeordnet.

Zur Längsverschiebung des Fahrersitzes 16 entlang der beiden Begrenzungswände 18, 19 ist ein Linearführungsmittel 25 vorgesehen. Das Linearführungsmittel 25 weist eine an der Seitenbegrenzung 20 und somit den beiden Begrenzungswänden 18, 19 des Fahrerarbeitsplatzes F angeordnete Führungsschiene oder Kurvenbahn 26 auf, an der der Fahrersitz 16 mittels einer Konsole 27 verschiebbar angeordnet ist. Die Konsole 27 befindet sich bevorzugt an einer Seite des Fahrersitzes 16. Die Führungsschiene bzw. Kurvenbahn 26 ist bevorzugt in einer horizontalen Ebene an den beiden Begrenzungswände 18, 19 angeordnet. Am Übergang von der Begrenzungswand 18 zu der Begrenzungswand 19 ist die Führungsschiene bzw. Kurvenbahn 26 bevorzugt mit einem kurvenförmigen bzw. bogenförmigen Verlauf versehen.

Zur Arretierung des Fahrersitzes 16 in verschiedenen Bedienpositionen an dem Linearführungsmittel 25 ist ein nicht näher dargestelltes Arretierungsmittel vorgesehen, beispielsweise eine Klemmvorrichtung oder eine Rastvorrichtung.

In der Figur 3 ist eine erste Bedienposition dargestellt, in der sich der Fahrersitz 16 an der sich in Fahrzeugquerrichtung erstreckenden Begrenzungswand 18 befindet und somit benachbart zu der Traktionsbatterie 10 und dem lastfernen Ende des Antriebsteils 2 angeordnet ist. Die Konsole 27 befindet sich hierbei an einer ersten Endstellung an einem der Tür 17 zugewandten Ende der Führungsschiene bzw. Kurvenbahn 26 an der Fahrzeugaußenseite der Begrenzungswand 18. Der Fahrersitz 16 befindet sich in somit in einer ersten, in Fahrzeuglängsrichtung orientierten Bedienposition für eine Bedienperson in einer dem Lastteil 3 zugewandten Stellung für eine Vorwärtsfahrtstellung, bei der eine nicht näher dargestellte Bedienperson in Richtung des Lastteils 3 orientiert ist und den Blick in Richtung des Lastteils 3 gerichtet hat.

Durch Verschieben der den Fahrersitz 16 tragenden Konsole 27 entlang der Führungsschiene bzw. Kurvenbahn 26 kann der Fahrersitz 16 in eine in der Figur 4 dargestellten zweiten Bedienposition gebracht werden, in der sich der Fahrersitz 16 an der sich in Fahrzeuglängsrichtung erstreckenden Begrenzungswand 19 befindet und sich der Fahrersitz 16 in einer der Tür 17 zugewandten Stellung befindet. In dieser seitlichen Stellung des Fahrersitzes 16 kann eine seitlich, in Fahrzeugquerrichtung orientierte Bedienposition für eine Bedienperson erzielt werden, die einen ergonomischen Betrieb in Vorwärtsfahrtrichtung in Richtung des Lastteils 3 sowie in Rückwärtsfahrtrichtung in Richtung lastfernen Endes des Antriebsteils 2 erzielbar ist.

Durch weiteres Verschieben der den Fahrersitz 16 tragenden Konsole 27 entlang der Führungsschiene bzw. Kurvenbahn 26 kann der Fahrersitz 16 in eine in der Figur 5 dargestellten dritte Bedienposition verstellt werden, in der der Fahrersitz 16 benachbart und zwischen dem Hubgerüst 6 angeordnet ist. Die Konsole 27 befindet sich hierbei an einer zweiten Endstellung an einem dem Lastteil 3 zugewandten vorderen Ende der Führungsschiene bzw. Kurvenbahn 26 an der seitlichen Begrenzungswand 19. Der Fahrersitz 16 befindet sich in einer dritten, in Fahrzeuglängsrichtung orientierten Bedienposition für eine Bedienperson in einer dem lastfernen Ende des Antriebsteils 2 zugewandten und somit dem Lastteil 3 abgewandten Stellung, bei der eine nicht näher dargestellte Bedienperson für eine Rückwärtsfahrtstellung in Richtung des lastfernen Endes des Antriebsteils 2 orientiert ist und den Blick in Richtung des lastfernen Endes des Antriebsteils 2 gerichtet hat.

Zur Bedienung des Flurförderzeugs 1 ist der entlang der Führungsschiene bzw. Kurvenbahn 26 verstellbare Fahrersitz 16 mit einer seitlichen Armlehne 30 versehen, an der ein oder mehrere Bedienelemente 31 angeordnet sind. Im dargestellten Ausführungsbeispiel ist an der Armlehne ein beispielsweise als Joystick ausgebildetes Bedienelement 31 angeordnet, mit dem der Fahrantrieb und/oder die Lenkung des Flurförderzeugs 1 gesteuert werden kann.

Die erfindungsgemäße Sitzverstellung des Fahrersitzes 16 entlang der von den beiden Begrenzungswänden 18, 19 gebildeten Seitenbegrenzung 20 mittels des Linearführungsmittels 25 ermöglicht ein Verschwenken des Fahrersitzes 16 um eine imaginäre vertikale Achse innerhalb des Fahrerarbeitsplatzes, wobei an der Bodenplattform 15 keine störenden Schwenkkonsolen oder Drehteller erforderlich sind, so dass bei dem erfindungsgemäßen Flurförderzeug 1 eine hindernisfreie Bodenplattform 15 erzielt wird.

In den Figuren 2 bis 5 ist der Fahrersitz 16 als Stehsitz 37 ausgebildet, der ein Rückenpolster und eine Anlehnfläche 35 für eine auf der Bodenplattform 15 stehende Bedienperson 15 bildet. Das Flurförderzeug 1 ist somit als Standgerät ausgebildet, das von einer Bedienperson in einer auf der Bodenplattform 15 stehenden Bedienstellung bedient werden kann. Um der stehenden, sich an dem als Stehsitz 37 ausgebildeten Fahrersitz 16 anlehnenden Bedienperson seitlichen Halt zu geben, ist der Fahrersitz mit seitlichen Seitenwangen 36a, 36b versehen.

In den Figuren 6 bis 8 ist eine weitere Ausführungsform eines mittels des Linearführungsmittels 25 entlang der von den beiden Begrenzungswänden 18, 19 gebildeten Seitenbegrenzung 20 verschiebbaren und den Bedienpositionen analog der Figuren 3 bis 5 verstellbaren Fahrersitzes 16 dargestellt, der als Kombisitz 40 für eine stehende Bedienstellung und für eine sitzende Bedienstellung ausgebildet ist.

Der als Kombisitz 40 ausgebildete Fahrersitz 16 weist ein in einer Sitzschale 41 längsverstellbares bzw. längsverschiebbares Polsterelement 42 auf, das in einer ersten, hochgeschobene Stellung, die in der Figur 6 dargestellt ist, mit der Oberseite eine durchgehende, bevorzugt gegenüber der Vertikalen geneigten Anlehnfläche für eine stehende Bedienstellung bildet. Durch Längsverschieben des Polsterelements 42 in der Sitzschale 41 nach unten - wie in den Figuren 7 und 8 durch den Pfeil 43 verdeutlicht ist - kann das Polsterelement 42 in eine zweite Stellung gebracht werden, in der das Polsterelement 42 mit der Oberseite eine im Wesentlichen horizontal orientierte Sitzfläche 42a und eine gegenüber der Vertikalen geneigte Rückenlehne 42b für eine sitzende Bedienstellung bildet. In der Figur 8 ist die zweite Stellung des Kombisitzes 40 für eine sitzende Bedienstellung dargestellt, in der das Polsterelement 42 vollständig nach unten verschoben ist.

Das Polsterelement 42 kann hierbei - wie in den Figuren 6 bis 8 dargestellt ist - zweiteilig ausgeführt sein und beispielsweise eine klappbar bzw. verschwenkbare angeordnete Sitzfläche 42a aufweisen, die beim Verstellen des Polsterelements 42 in der Sitzschale 41 mitbetätigt wird. Hierzu kann eine entsprechende Kulissenführung für die Sitzfläche 42a in der Sitzschale 41 vorgesehen werden. Alternativ kann das Polsterelement 42 als einteiliges Polsterelement ausgeführt werden, das durch einen entsprechenden Übergangsbereich beim Längsverstellen in der Sitzschale 41 umgelenkt wird und die Sitzfläche 42a bilden kann.

Der als Kombisitz 40 ausgebildete Fahrersitz 16 ermöglicht eine Bedienung des Flurförderzeugs 1 in den Bedienpositionen gemäß der Figuren 2 bis 5 sowohl in stehender Bedienstellung als auch in sitzender Bedienstellung der Bedienperson.

In der Figur 7 ist eine Zwischenstellung des Kombisitzes 41 dargestellt, in der eine Bedienung des Flurförderzeugs 1 in einer Stehsitzposition erfolgen kann.

Zwischen dem Fahrersitz 16 der Figuren 2 und 8 und der in der Führungsschiene bzw. Kurvenbahn 26 längsverschiebbaren Konsole 27 können weitere Verstelleinrichtungen, beispielsweise eine Höhenverstellung zur vertikalen Höheneinstellung des Fahrersitzes 16 in dem Fahrerarbeitsplatz F und Anpassung des Fahrersitzes an unterschiedliche Körpergrößen der Bedienperson ausgebildet werden. Zudem kann zwischen der Konsole 27 und dem Fahrersitz 16 eine vertikale Schwenkachse ausgebildet werden, die ein Verstellen des Fahrersitzes 16 entlang der Seitenbegrenzung 20 erleichtert.

Das erfindungsgemäße Flurförderzeug 1 ermöglicht durch den entlang der Seitenbegrenzung 20 des Fahrerarbeitsplatzes F verschiebbaren Fahrersitz 16 an den Einsatzfall und den Arbeitsablauf angepasste Bedienpositionen. Durch entsprechendes Verstellen des Fahrersitzes 16 entlang der Seitenbegrenzung 20 können auf einfache Weise ergonomisch günstige Bedienpositionen mit guten Sichtverhältnissen für einen Stapelbetrieb, einen Fahrbetrieb und Transportbetrieb mit aufgenommener Last, einen Kommissionierbetrieb und/oder einen Schlepperbetrieb mit angehängten Anhängern erzielt werden. Durch die Anordnung des Linearführungsmittels 25 für die Verstellung des Fahrersitzes 16 an der Seitenbegrenzung 20 des Fahrerarbeitsplatzes F kann bei dem erfindungsgemäßen Flurförderzeug 1 eine hindernisfreie Bodenplattform 15 im Fahrerarbeitsplatz F erzielt werden, die in Verbindung mit einem als Sitz- und Stehhilfe ausgebildeten Kombisitz 40 eine ergonomisch günstige stehende Bedienstellung oder eine sitzende Bedienstellung des Flurförderzeugs ermöglicht, die entsprechend des Einsatzfalls und des Arbeitsablaufs bei dem erfindungsgemäßen Flurförderzeug 1 gewählt werden kann.

## Patentansprüche

1. Flurförderzeug, insbesondere Gegengewichtsgabelstapler, mit einem einen Fahrersitz und eine Bodenplattform umfassenden Fahrerarbeitsplatz, der an zwei aneinander angrenzenden Seiten von einer wandartigen Seitenbegrenzung begrenzt ist, **dadurch gekennzeichnet, dass** der Fahrersitz (16) an der wandartigen Seitenbegrenzung (20) des Fahrerarbeitsplatzes (F) zwischen verschiedenen Bedienpositionen, in denen der Fahrersitz (16) bezüglich einer vertikalen Achse unterschiedlich orientiert ist, verstellbar angeordnet ist.

2. Flurförderzeug nach Anspruch 1, **dadurch gekennzeichnet, dass** der Fahrersitz (16) in Umfangsrichtung der Seitenbegrenzung (20) an der Seitenbegrenzung (20) verschiebbar angeordnet ist.

3. Flurförderzeug nach Anspruch 1 oder 2, **dadurch gekennzeichnet, dass** der Fahrersitz (16) zwischen einer dem Lastteil (3) zugewandten Bedienposition und einer quer ausgerichteten Bedienposition verstellbar angeordnet ist.

4. Flurförderzeug nach einem der Ansprüche 1 bis 3, **dadurch gekennzeichnet, dass** der Fahrersitz (16) zwischen einer dem Lastteil (3) zugewandten Bedienposition und einer dem Lastteil (3) abgewandten Bedienposition verstellbar angeordnet ist.

5. Flurförderzeug nach einem der Ansprüche 1 bis 4, **dadurch gekennzeichnet, dass** der Fahrersitz (16) mittels eines Linearführungsmittel (25) an der Seitenbegrenzung (20) des Fahrerarbeitsplatz (F) verschiebbar angeordnet ist.

6. Flurförderzeug nach Anspruch 5, **dadurch gekennzeichnet, dass** das Linearführungsmittel (25) eine an der Seitenbegrenzung (20) des Fahrerarbeitsplatzes (F) angeordnete Führungsschiene oder Kurvenbahn (26) aufweist, an der der Fahrersitz (16) mittels einer Konsole (27) verstellbar geführt ist.

7. Flurförderzeug nach Anspruch 6, dass der Fahrersitz (16) mittels mindestens einer Verstelleinrichtung an der Konsole (27) verstellbar angeordnet ist.

8. Flurförderzeug nach einem der Ansprüche 1 bis 7, **dadurch gekennzeichnet, dass** ein Arretierungsmittel zum Arretieren des Fahrersitzes (16) in unterschiedlichen Bedienpositionen vorgesehen ist.

9. Flurförderzeug nach einem der Ansprüche 1 bis 8, **dadurch gekennzeichnet, dass** der Fahrersitz (16) als Stehsitz (37) für eine stehende Bedienstellung oder als Sitz für eine sitzende Bedienstellung ausgebildet ist.

10. Flurförderzeug nach einem der Ansprüche 1 bis 9, **dadurch gekennzeichnet, dass** der Fahrersitz (16) als Kombisitz (40) für eine stehende Bedienstellung und für eine sitzende Bedienstellung ausgebildet ist.

11. Flurförderzeug nach Anspruch 10, **dadurch gekennzeichnet, dass** der Kombisitz (40) ein in einer Sitzschale (41) längsverstellbares Polsterelement (42) aufweist, das in einer ersten Stellung eine Anlehnfläche für eine stehende Bedienstellung und in einer zweiten Stellung eine Sitzfläche (42a) und eine Rückenlehne (42b) für eine sitzende Bedienstellung bildet.

12. Flurförderzeug nach einem der Ansprüche 1 bis 11, **dadurch gekennzeichnet, dass** der Fahrersitz (16) mit Seitenwangen (36a; 36b) versehen ist.

13. Flurförderzeug nach einem der Ansprüche 1 bis 12, **dadurch gekennzeichnet, dass** der Fahrersitz (16) mit mindestens einer seitlichen Armauflage (30) versehen ist, an der mindestens ein Bedienelement (31) des Flurförderzeugs (1) angeordnet ist.

## Claims

1. Industrial truck, in particular counterweight forklift truck, with a driver's workstation which comprises a driver's seat and a floor platform and is bounded on two mutually adjacent sides by a wall-like side boundary, **characterized in that** the driver's seat (16) is arranged on the wall-like side boundary (20) of the driver's workstation (F) so as to be adjustable between different operating positions in which the driver's seat (16) is oriented differently with respect to a vertical axis.

2. Industrial truck according to Claim 1, **characterized in that** the driver's seat (16) is arranged on the side boundary (20) so as to be displaceable in the circumferential direction of the side boundary (20).

3. Industrial truck according to Claim 1 or 2, **characterized in that** the driver's seat (16) is arranged adjustably between an operating position facing the load part (3) and a transversely oriented operating position.

4. Industrial truck according to one of Claims 1 to 3, **characterized in that** the driver's seat (16) is arranged adjustably between an operating position facing the load part (3) and an operating position facing away from the load part (3).

5. Industrial truck according to one of Claims 1 to 4, **characterized in that** the driver's seat (16) is arranged on the side boundary (20) of the driver's workstation (F) so as to be displaceable by a linear guide means (25).

6. Industrial truck according to Claim 5, **characterized in that** the linear guide means (25) has a guide rail or curved track (26) which is arranged on the side boundary (20) of the driver's workstation (F) and on which the driver's seat (16) is adjustably guided by means of a bracket (27).

7. Industrial truck according to Claim 6, **characterized in that** the driver's seat (16) is arranged on the bracket (27) so as to be adjustable by means of at least one adjustment device.

8. Industrial truck according to one of Claims 1 to 7, **characterized in that** a locking means is provided for locking the driver's seat (16) in different operating positions.

9. Industrial truck according to one of Claims 1 to 8, **characterized in that** the driver's seat (16) is designed as a standing seat (37) for a standing operating position or as a seat for a sitting operating position.

10. Industrial truck according to one of Claims 1 to 9, **characterized in that** the driver's seat (16) is designed as a combined seat (40) for a standing operating position and for a sitting operating position.

11. Industrial truck according to Claim 10, **characterized in that** the combined seat (40) has a cushion element (42) which can be adjusted longitudinally in a seat shell (41), which, in a first position, forms a leaning surface for a standing operating position and, in a second position, forms a seat surface (42a) and a backrest (42b) for a sitting operating position.

12. Industrial truck according to one of Claims 1 to 11, **characterized in that** the driver's seat (16) is provided with side members (36a; 36b).

13. Industrial truck according to one of Claims 1 to 12, **characterized in that** the driver's seat (16) is provided with at least one side armrest (30) on which at least one operating element (31) of the industrial truck (1) is arranged.

## Revendications

1. Chariot de manutention, en particulier chariot élévateur à fourche à contrepoids, comprenant un poste de travail de conducteur comprenant un siège de conducteur et une plate-forme de sol, le poste de travail de conducteur étant limité au niveau de deux côtés adjacents par une limitation latérale de type paroi, **caractérisé en ce que** le siège de conducteur (16) est disposé de manière réglable au niveau de la limitation latérale de type paroi (20) du poste de travail de conducteur (F) entre différentes positions de commande, dans lesquelles le siège de conducteur (16) est orienté différemment par rapport à un axe vertical.

2. Chariot de manutention selon la revendication 1, **caractérisé en ce que** le siège de conducteur (16) est disposé de manière déplaçable au niveau de la limitation latérale (20) dans la direction périphérique de la limitation latérale (20).

3. Chariot de manutention selon la revendication 1 ou 2, **caractérisé en ce que** le siège de conducteur (16) est disposé de manière réglable entre une position de commande tournée vers la partie de charge (3) et une position de commande orientée transversalement.

4. Chariot de manutention selon l'une quelconque des revendications 1 à 3, **caractérisé en ce que** le siège de conducteur (16) est disposé de manière réglable entre une position de commande tournée vers la partie de charge (3) et une position de commande opposée à la partie de charge (3).

5. Chariot de manutention selon l'une quelconque des revendications 1 à 4, **caractérisé en ce que** le siège de conducteur (16) est disposé de manière déplaçable au moyen d'un moyen de guidage linéaire (25) sur la limitation latérale (20) du poste de travail de conducteur (F).

6. Chariot de manutention selon la revendication 5, **caractérisé en ce que** le moyen de guidage linéaire (25) présente un rail de guidage ou une piste courbe (26) disposé(e) sur la limitation latérale (20) du poste de travail de conducteur (F), sur lequel ou laquelle le siège de conducteur (16) est guidé de manière réglable au moyen d'une console (27).

7. Chariot de manutention selon la revendication 6, **caractérisé en ce que** le siège de conducteur (16) est disposé de manière réglable au moyen d'au moins un dispositif de réglage sur la console (27).

8. Chariot de manutention selon l'une quelconque des revendications 1 à 7, **caractérisé en ce qu'**un moyen de blocage est prévu pour bloquer le siège de conducteur (16) dans différentes positions de commande.

9. Chariot de manutention selon l'une quelconque des revendications 1 à 8, **caractérisé en ce que** le siège de conducteur (16) est réalisé sous forme de siège pour position debout (37) pour une position de commande debout ou sous forme de siège pour une position de commande assise.

10. Chariot de manutention selon l'une quelconque des revendications 1 à 9, **caractérisé en ce que** le siège de conducteur (16) est réalisé sous forme de siège combiné (40) pour une position de commande debout et pour une position de commande assise.

11. Chariot de manutention selon la revendication 10, **caractérisé en ce que** le siège combiné (40) présente un élément de rembourrage (42) réglable en longueur dans une coque de siège (41), lequel élément de rembourrage forme, dans une première position, une surface d'appui pour une position de commande debout et, dans une deuxième position, une surface d'assise (42a) et un dossier (42b) pour une position de commande assise.

12. Chariot de manutention selon l'une quelconque des revendications 1 à 11, **caractérisé en ce que** le siège de conducteur (16) est pourvu de parois latérales (36a ; 36b).

13. Chariot de manutention selon l'une quelconque des revendications 1 à 12, **caractérisé en ce que** le siège de conducteur (16) est pourvu d'au moins un accoudoir latéral (30), contre lequel est disposé au moins un élément de commande (31) du chariot de manutention (1).
